# FASCICULE DE BREVET EUROPEEN

(11) **EP 0 175 196 B1**
(45) Date de publication et mention de la délivrance du brevet: **23.05.1990**
(21) Numéro de dépôt: 85111011.4
(22) Date de dépôt: 31.08.1985
(51) Int. Cl.: E04C 1/00, A47B 96/14

(54) **Elément de construction, système de construction avec un montant pour l'assemblage sur au moins un tel élément et construction démontable réalisée par assemblage d'une pluralité de ces éléments et montants**
Bauelement, Bausystem mit einer Stütze zum Zusammenbau an mindestens einem solchen Element und zerlegbare Konstruktion hergestellt durch Zusammenbau einer Mehrzahl dieser Elemente und Stützen
Member, construction system with a support to be assembled with at least one member of such a kind and dismountable structure realized by assembling a plurality of such members and supports

(30) Priorité: 12.09.1984 CH 4350/84
(43) Date de publication de la demande: 26.03.1986
(73) Titulaire: AZUCENA SA, CH-1920 Chemin-Dessous/Martigny (CH)
(72) Inventeur: Dini, Eric, CH-1921 Chemin-Dessous/Martigny (CH)
(74) Mandataire: Kovacs, Paul

(56) Documents cités:
- CH-A- 643 025
- DE-A- 2 263 027
- DE-A- 3 229 262
- FR-A- 2 393 894

## Description

La présente invention concerne un élément de construction, un système de construction démontable comprenant un tel élément et un montant d'assemblage, ainsi qu'une construction démontable réalisée au moyen de ce système.

Plus précisément, l'invention a pour objet, d'une part, un élément de construction, constitué par une pièce ayant la forme générale d'un parallélépipède droit de section rectangulaire présentant au moins une rainure à fond plat parallèle à sa longueur et s'étendant sur toute sa face inférieure et au moins une partie en saillie, s'étendant sur sa face supérieure et formant une languette correspondant à cette rainure, et, d'autre part, un système de construction comprenant un tel élément et un montant pour l'assemblage en bout sur un tel élément ou l'assemblage mutuel d'au moins deux de ces éléments.

L'invention a pour but de permettre de réaliser, au moyen d'éléments de construction et de montants d'assemblage de forme simple, des constructions, notamment des bâtiments, pouvant être facilement démontés et remontés à volonté, un grand nombre de fois, sans que ces opérations n'altèrent les caractéristiques de ces pièces.

A cet effet, l'élément de construction selon l'invention présente les caractéristiques spécifiées dans la revendication 1 et le système de construction est tel que défini dans la revendication 6.

Des caractéristiques supplémentaires, avantageuses mais facultatives, de l'élément sont spécifiées dans les revendications 2 à 5, des caractéristiques également facultatives bien que préférentielles du système étant spécifiées dans les revendications 7 et 8.

L'invention sera mieux comprise grâce à la description détaillée qui va suivre d'exemples de réalisation à titre non limitatif, en se référant au dessin annexé dans lequel:
La Figure 1 est une vue en perspective d'un élément de construction selon l'invention;
La Figure 2 est une vue en coupe de l'élément représenté à la Figure 1, selon le plan de coupe indiqué par la ligne II-II dans cette figure;
La Figure 3 est une vue en perspective d'un montant pour l'assemblage de deux éléments de construction;
La Figure 4 est une vue, en plan, de dessus, d'un montant permettant l'assemblage de quatre éléments de construction;
La Figure 5 est une vue en perspective illustrant l'assemblage de trois éléments au moyen d'un montant;
Les Figures 6a et 6b sont respectivement une vue en plan, de dessus, et une vue en élévation latérale d'un montant pour l'assemblage de deux éléments, selon un angle variable;
La Figure 7 est une vue en coupe, selon un plan de coupe similaire à celui de la Figure 2, illustrant le mode de fixation de trois éléments superposés;
La Figure 8 est une vue en coupe, analogue à la Figure 7, illustrant le mode de fixation d'un élément sur le soubassement d'une construction;
La Figure 9 est un graphique illustrant les proportions relatives des longueurs d'une série d'éléments de dimensions croissantes et les emplacements des axes des logements de leurs vis de fixation;
La Figure 10 illustre un exemple de réalisation de la balustrade d'un balcon au moyen d'une pluralité d'éléments de construction et de montants d'assemblage selon l'invention; et
La Figure 11 illustre un exemple de réalisation de la partie supérieure d'une paroi, destinée à supporter le toit d'un bâtiment, également au moyen d'une pluralité d'éléments de construction et de montants d'assemblage selon l'invention, ainsi que d'éléments supplémentaires compatibles avec ceux-ci.

L'élément de construction 1, représenté à la Figure 1, est composé de quatre parties ayant chacune la forme d'un parallélépipède droit, parallèles et solidaires entre elles, à savoir deux parties latérales 1 a identiques entre elles et une partie centrale supérieure 1b, ainsi qu'une partie centrale inférieure 1c, ayant la même largeur et la même longueur, placées entre les parties latérales 1 a. Ces quatre parties sont assemblées de manière appropriée, par exemple par clouage, vissage, ou collage, en laissant entre elles un canal intérieur 2, ouvert à ses deux extrémités, dont les parois sont formées par la face inférieure de la partie centrale supérieure 1b, la face supérieure de la partie centrale inférieure 1c et une partie des faces intérieures des parties latérales 1a.

La face inférieure de la partie centrale inférieure 1c est légèrement en retrait sur les faces inférieures des parties latérales 1a, sur toute la longueur de l'élément 1, en formant ainsi une rainure à fond plat. La face supérieure de la partie centrale supérieure 1 dépasse les faces supérieures des parties latérales 1a sur une hauteur uniforme, égale ou légèrement inférieure à la profondeur de la rainure dont le fond est constitué par la face inférieure de la partie centrale supérieure 1c, sur toute la longueur de l'élément 1, en formant ainsi une partie en saillie jouant le rôle d'une languette pouvant s'encastrer dans la rainure d'un élément identique ou similaire placé au dessus de l'élément décrit.

Les deux faces d'extrémité de la partie centrale supérieure 1b et de la partie centrale inférieure 1 c dépassent légèrement et de la même distance les faces d'extrémité correspondantes des parties latérales 1 a. De préférence, la distance de dépassement des faces d'extrémité des parties centrales 1 et 1 c est sensiblement égale à la profondeur de la rainure.

Les deux parties latérales 1a ainsi que les parties centrales 1b et 1 sont de préférence constituées au moins en majeure partie de bois massif, contreplaqué ou aggloméré mais peuvent être également en toute autre matériau approprié, choisi par exemple parmi les matières plastiques, les métaux, notamment le fer et ses alliages ainsi que l'aluminium et ses alliages, le béton, etc... ou encore en diverses combinaisons de tels matériaux.

Avantageusement, les parties extérieures des parties latérales la peuvent être formées de pla-. ques ou feuilles de matière plastique alors que le reste des ces parties latérales peut être en bois massif, contreplaqué ou aggloméré.

Selon un autre mode d'exécution (non représenté) l'élément pourrait être réalisé en une seule piêce, par exemple une pièce extrudée ou venue de coulée en métal ou matière plastique.

L'élément pourrait éventuellement comporter plusieurs rainures et parties en saillies correspondantes, à la seule condition que ces rainures et parties en saillies soient agencées de manière à permettre l'emboîtement des parties en saillies d'un élément dans les rainures correspondantes d'un autre élément identique ou similaire placé au dessus de lui afin de permettre leur assemblage.

Comme on le voit à la Figure 2, une vis 3 est disposée de manière amovible et rotative dans un logement cylindrique 4 à axe vertical compris dans le plan médian longitudinal de l'élément 1 et traversant celui-ci de part en part de la face supérieure de sa partie centrale supérieur 1 b à la face inférieure de sa partie centrale inférieure 1c. Plus précisément, le logement 4 est composé de deux alésages coaxiaux 4a et 4b, formés, respectivement, dans la partie centrale supérieure 1 et la partie centrale inférieure 1 c de l'élément 1. L'alésage 4a est fileté et il reçoit la tête 3a de la vis 3 en laissant en arrière de celle ci une certaine longueur de filetage libre. La tête 3a de la vis 3 n'est pas filetée et elle est délimitée, par rapport au corps 3b de la vis 3, par un épaulement 3c qui s'appuie sur la surface de la face inférieure de la partie centrale supérieure 1 b de l'élément 1 en empêchant le passage du corps 3b dans l'alésage 4a. Comme représenté à la Figure 2, la face intérieure de l'alésage 4a est constituée par une douille 5 qui peut être en un matériau approprié tel qu'un métal comme le cuivre ou un de ses alliages, ou une matière plastique comme le polytétra- fluoroéthylène, et dans laquelle est taillée le filetage de l'alésage 4a. Toutefois, la présence d'une douille 5 n'est pas indispensable et le filetage de l'alésage 4a pourrait éventuellement être taillé directement dans la masse de la partie centrale supérieure 1 b.

L'alésage 4b n'est pas fileté. La longueur totale de la vis 3 est telle que lorsqu'elle est en place dans le logement 4, l'épaulement 3c étant appuyé sur la surface de la face inférieure de la partie centrale supérieure 1 b de l'élément 1, un épaulement 3d, qui délimite la partie avant filetée 3e de la vis 3 par rapport au corps 3b de celle-ci vient affleurer la surface de la face inférieure de la partie centrale inférieure 1 c de l'élément 1. On comprendra que, dans la configuration représentée à la Figure 2, la vis 3 peut être à volonté introduite dans le logement 4 et en être retirée à partir du bas et qu'elle est librement mobile en rotation autour de son axe, le mouvement de rotation pouvant lui être conféré au moyen d'un tournevis introduit dans le logement 4 à partir du haut et venant en prise dans une rainure 6 ménagée dans la tête 3a de la vis 3, de manière bien connue en soi.

En variante, il serait bien entendu possible d'agencer le logement 4 et la vis 3 de manière que cette dernière puisse être introduite dans le logement 4 et en être retirée à partir du haut. D'autre part, au lieu d'une simple rainure ménagée dans la tête de la vis 3, on pourrait prévoir un logement de forme prismatique, par exemple un logement hexagonal, de manière connue en soi. On pourrait également actionner la tête de la vis 3 en agissant sur un organe prismatique en saillie fixé sur sa face supérieure.

Bien entendu, le nombre de vis de fixation 3 associées à chaque élément 1 et, par conséquent, le nombre de logements 4 correspondant, dépendra de la longueur de l'élément 1.

Le montant d'assemblage 7 représenté à la Figure 3 est agencé pour permettre l'assemblage à angle droit de deux éléments du type de l'élément 1 qui vient d'être décrit. Le montant 7 est constitué par un corps prismatique ayant la forme générale d'un parallélépipède droit de section carrée ayant la même hauteur que les faces latérales 1 a des éléments qui sont destinés à lui être associés ainsi que la même largeur que ces éléments.

Deux des faces latérales du montant 7 portent chacune un appendice prismatique 8 de section rectangulaire, dont la forme et les dimensions correspondent à la section du canal intérieur 2 de l'élément 1 destiné à être associé au montant 7. Ainsi, les appendices 8 constituent des tenons d'assemblage destinés à être emboîtés à l'extrémité du canal 2, formant mortaise correspondante, de l'élément 1. Chaque tenon 8 est traversé par des passages cylindriques verticaux 9, ayant une section suffisante pour laisser passer, avec un léger jeu, la tige 3b de la vis droite, l'axe du passage 9 étant disposé en position telle que celui-ci vienne exactement en regard des alésages 4a et 4b constituant le logement 4 de la vis 3, lorsque le tenon 8 est engagé dans le canal 2 de l'élément 1 correspondant, la face antérieure de celui-ci venant buter contre la face latérale du montant 7. Ainsi, l'assemblage d'un élément 1 sur un montant 7 se fait simplement par insertion du tenon 8 du montant 7 dans le canal intérieur 2 de l'élément 1, de façon que la face antérieure de ce dernier bute contre la face latérale correspondante du montant 7, et introduction de la vis 3 dans le logement 4 afin de bloquer l'élément 1 par rapport au montant 7.

Selon la forme d'exécution représentée à la Figure 3, les faces latérales du montant 7 présentent des rainures 10 dont la largeur est égale à celle des partie centrales 1 b et 1 c de l'élément 1 destiné à être associé au montant 7 et la profondeur est égale à la distance de saillie des faces frontales de ces parties centrales 1 b et 1 c par rapport aux faces d'extrémité des parties latérales 1 a. Ceci permet d'obtenir un excellent ajustage de l'élément 1 sur le montant 7 et une transmission mutuelle intégrale des efforts, ce qui contribue à augmenter la résistance des assemblages réalisés avec une pluralité d'éléments 1 et de montants 7, pour les raisons indiquées dans la suite de la description.

Cependant, la présence de telles rainures 10 n'est pas indispensable et il est clair qu'elles sont inutiles dans le cas où les faces d'extrémité de toutes les partie de l'élément 1 associées au montant, 7, seraient dans le même plan.

On comprendra que le montant 7 pourrait être modifié pour permettre l'assemblage de deux éléments . du type de l'élément 1 dans le prolongement l'un de l'autre en disposant les tenons 8 sur des faces latérales opposées du montant 7.

De même, en vue de permettre l'assemblage en bout du montant 7 à l'extrémité d'un seul élément, ou bien l'assemblage mutuel de trois ou quatre éléments 1, il suffit de munir un montant similaire au montant 7 d'un nombre correspondant de tenons, comme illustré, par exemple, à la Figure 4 qui représente un montant 7' comprenant un tenon 8' sur chacune de ses quatre faces latérales.

Dans l'exemple d'assemblage illustré à la Figure 5, trois éléments 1 sont assemblés en T au moyen d'un montant 7" comportant un tenon (non visible sur le dessin) sur trois des ses faces latérales, la face latérale restante comportant simplement une rainure 10" qui constitue un logement pour un joint d'étanchéité (non représenté) en matière souple. Du fait que les partie centrales supérieures 1 ainsi que les parties centrales inférieures 1c (non visibles sur le dessin) des éléments 1 sont ajustés dans les rainures des faces latérales correspondantes du montant 7", chaque élément 1 étant bloqué sur le tenon correspondant du montant 7", inséré dans son canal central 2, au moyen d'une vis logée dans un logement 4 (dont un seul est représenté à la Figure 5), la transmission au montant 7" des efforts éventuellement exercés sur chacun des éléments 1 se fait de manière instantanée et intégrale.

Le montant 7"' représenté aux Figures 6a et 6b, est composé de deux parties 7'" a et 7"'b articulées l'une à l'autre au moyen d'un pivot vertical central 11, dont chacune porte un tenon 8"' traversé par un passage cylindrique 9"', la forme d'ensemble du corps du montant 7"' étant par ailleurs analogue à celle des montants 7, 7' et 7". On comprendra que par rotation des parties 7"'a et 7"'b du montant 7"' autour du pivot 11, les tenons 8'" peuvent être orientés de tout angle désiré l'un par rapport à l'autre (l'orientation de 180_{°} illustrée aux Figures 6a et 6b ne constituant qu'un simple cas particulier) ce qui permet l'assemblage de deux éléments 1 avec un angle quelconque (compte tenu, bien entendu, des limitations imposées par l'encombrement des éléments 1 eux-mêmes). Eventuellement, le pivot 11 peut être muni d'un mécanisme de blocage permettant l'immobilisation mutuelle des parties 7"'a et 7"'b du montant 7"' selon l'angle voulu.

L'assemblage mutuel d'éléments de construction 1 montés les uns sur les autres, par exemple de façon à constituer une paroi ou un mur, s'effectue par simple vissage. Par exemple, comme représenté à la Figure 7, les trois éléments 1₁, 1₂, et 1₃ sont assemblés par vissage successif des vis 3 qui leur sont respectivement associées, préalablement mises en place dans les logements 4 correspondants, dans les alésages 4a de l'élément adjacent inférieur.

Du fait que les vis 3 et les douilles 5 peuvent être réalisées avec une grande précision en un matériau relativement rigide, par exemple en métal, ce mode d'assemblage des éléments 1 présente l'avantage de permettre une très grande précision de dimensions, même si les éléments 1 sont eux-mêmes réalisés avec des tolérances de dimensions relativement grandes, comme c'est le cas, par exemple, pour des éléments en bois. Ceci facilite la construction en grande série des éléments de construction 1, tout en permettant la réalisation d'assemblages avec une grande précision de dimensions.

Comme on le voit à la Figure 8, la fixation de l'élément du bas 1₁ sur le soubassement d'une construction (non représentée) peut être effectuée au moyen de douilles filetées 12 et 4, respectivement fixées sur le soubassement de la construction et sur la face inférieure de la partie centrale inférieure 1 de l'élément 1₁ et assemblées entre elles au moyen d'une tige filetée 13 de même pas que la vis 3.

Afin de permettre de réaliser, au moyen d'une pluralité d'éléments de construction 1 de différentes longueurs mais ayant toutes la même largeur, et de montants d'assemblage 7 (ou7', 7", 7"') des constructions modulaires de dimensions variées, il suffit que les éléments 1 aient des longueurs multiples de la largeur des montants 7 (donc, également, de la largeur de l'élément 1 lui-même) et que les axes des logements 4 soient disposés avec des espacements multiples ou sous-multiples de cette même largeur.

Par exemple, comme représenté à la Figure 9, dans le cas où la largeur des éléments 1 (et des montants7) a la valeur 15 (exprimée en unités appropriée, par exemple en centimètres ou en pouces) on peut utiliser une série d'éléments (par exemple, correspondant à 40 dimensions longitudinales différentes) ayant des longueurs échelonnées entre 15 et 600, avec des écartements des axes des logements 4 (indiqués en abcisses sur le graphique de la Figure 9) variant entre 7,5 et 90.

Comme indiqué ci-dessus, dans les assemblages réalisés au moyen d'éléments de construction et de montants d'assemblage du type décrit, toute force exercée sur l'une quelconque des parties de l'assemblage est intégralement transmise à l'ensemble du système. Ainsi, on obtient par l'effet bien connu de répartition de l'effet statique des forces dit "effet boîte" une résistance mécanique optimale et une bonne élasticité de l'ensemble, compte tenu des propriétés physiques des matériaux employés.

La Figure 10 illustre un exemple de réalisation d'une balustrade de balcon au moyen d'une pluralité d'éléments 1 et de montants d'assemblage 7.

Dans l'exemple de réalisation illustré à la Figure 11, on utilise, en plus d'éléments du type des éléments 1 et des montants du type des montants 7, décrits ci-dessus, des éléments supplémentaires 15 ayant une forme en coin qui peuvent avantageusement être assemblés avec les éléments 1 au moyen de vis disposées dans des logements venant en correspondance avec ceux des éléments 1, et/ou au moyen de tenons d'agencement et fonction similaires à ceux des tenons 8 des montants 7.

De même, on comprendra qu'il est possible d'associer aux éléments 1 et aux montants 7 encore d'autres éléments de construction ou parties d'éléments de construction de toutes formes et dimensions appropriées constituant, par exemple, des éléments terminaux de parois de faîtage, en respectant les principes d'assemblage décrits ci-dessus, comme cela apparaîtra clairement aux hommes du métier.

Les exemples de réalisation donnés dans la description qui précède et illustrés aux dessins annexés ne constituent qu'une illustration partielle des multiples possibilités offertes par l'invention. Celle-ci peut être mise en oeuvre dans les domaines les plus variés parmi lesquels on peut notamment citer la construction de bâtiments démontables, la réalisation d'éléments de meubles, de supports d'appareils ou d'agencement d'expositions, etc... ainsi que la réalisation de jeux de construction et de maquettes, en employant des matériaux très variés tels que le bois les matières plastiques et les métaux ainsi que des combinaisons de tels matériaux.

## Revendications

1. Elément de construction, constitué par une pièce (1) ayant la forme générale d'un parallélépipède droit de section rectangulaire, présentant au moins une rainure à fond plat s'étendant sur toute sa face inférieure et au moins une partie en saillie, s'étendant sur sa face supérieure et formant une languette correspondant à cette rainure, caractérisé par le fait qu'il comprend un canal intérieur (2) ouvert à ses deux extrémités, s'étendant sur toute la longueur de la pièce, parallèlement aux faces supérieure et inférieure de celle-ci.

2. Elément de construction selon la revendication 1, caractérisé en ce que la section du canal intérieur est rectangulaire.

3. Elément de construction selon la revendication 2, caractérisé en ce qu'il est composé de quatre parties parallélépipèdiques droites de section rectangulaire, solidaires entres elles, à savoir deux parties latérales (la) identiques entres elles, une partie centrale supérieure (1b) et une partie centrale inférieure (1c), de même largeur, placées entre ces deux parties latérales, la face supérieure de la partie centrale supérieure (1b) dépassant les faces supérieures des parties latérales en formant ladite saillie, et la face inférieure de la partie centrale inférieure (1c) étant en retrait par rapport aux faces inférieures des parties latérales en formant le fond de ladite rainure, la face inférieure de la partie centrale supérieure (1 b), la face supérieure de la partie centrale inférieure (1c) et une partie des faces intérieures des parties (1a) latérales formant les parois du canal intérieur (2), les faces d'extrémité de la partie centrale supérieure (1 b) et de la partie centrale inférieure (1c) dépassant d'une même distance les faces d'extrémité correspondantes des parties latérales (1a).

4. Elément de construction selon la revendication 3, caractérisé en ce qu'il comprend au moins une vis (3), disposée de manière amovible et rotative dans un logement cylindrique (4), dont l'axe est disposé verticalement dans le plan médian longitudinal de l'élément (1), la longueur totale de cette vis étant au plus égale à la largeur des faces latérales de l'élément (1), de manière à permettre l'assemblage par vissage de deux éléments (1) montés l'un sur l'autre.

5. Elément de construction selon la revendication 4, caractérisé en ce que ledit logement (4) est composé de deux alésages coaxiaux verticaux (4a, 4b), formés à travers chacune des deux parties centrales (1b, 1c) de l'élément (1), l'alésage (4a) traversant la partie centrale supérieure (1b) étant fileté et recevant la tête (3a) de la vis (3) en laissant à l'arrière de celle-ci une certaine longueur de filetage libre et l'alésage (4b) traversant la partie centrale inférieure (1c) n'étant pas fileté et recevant une partie de la vis (3) située immédiatement en arrière de l'extrémité filetée antérieure (3e) de celle-ci qui fait saillie à partir du fond de la rainure de l'élément, de manière à permettre l'assemblage des deux éléments (1) montés l'un sur l'autre par vissage de l'extrémité filetée (3e) de la vis (3) associée à l'élément (1) du dessus dans la partie supérieure (4a) d'un alésage de l'élément (1) du dessous.

6. Système de construction démontable comprenant un élément de construction selon la revendication 1 et un montant, caractérisé en ce que le montant est constitué d'un corps prismatique ayant la forme générale d'un parallélépipède droit de section carrée, de même hauteur que les faces latérales (1 a) de l'élément (1) et de même largeur que celui-ci et dont au moins une des quatre faces latérales est munie d'un appendice prismatique (8), formant tenon d'assemblage, agencé de manière à pouvoir être emboîté aux extrémités du canal intérieur (2) de l'élément (1).

7. Système de construction 3, caractérisé en ce que les faces latérales du montant (7) munies des appendices (8) forment des rainures dont la largeur correspond à celle des parties centrales de l'élément (1) et dont la profondeur est au moins égale à la distance de saillie de ces dernière par rapport aux faces d'extrémité des parties latérales (1 a) de l'élément (1).

8. Système de construction selon la revendication 7, caractérisé en ce que chacun des appendices (8) est traversé par au moins un trou cylindrique (9) vertical agencé de manière à permettre le passage de la partie centrale (3b) d'une vis de fixation (3) des éléments (1) et disposé de manière à venir en position coaxiale avec un logement cylindrique (4) correspondant d'un desdits éléments (1) lorsque l'appendice (8) est engagé dans le canal intérieur (2) de ce dernier, l'extrémité de l'élément (1) venant buter contre le fond de la rainure (10) ménagée dans la face du montant (7) munie de l'appendice (8).

9. Construction démontable réalisée par assemblage d'une pluralité de montants (7) et d'éléments de construction (1) selon la revendication 1, au moyen du système de construction selon la revendication 6.

## Claims

1. A structural member consisting of a piece (1) having in general the shape of a right parallelepiped of rectangular section and exhibiting at least one flat-bottomed groove extending all along its bottom face and at least one projecting portion extending along its top face and forming a small tongue corresponding with the said groove, characterized by the fact that it includes an inner channel (2) open at both ends and extending right through the length of the piece in parallel with its top and bottom faces.

2. A structural member as in Claim 1, characterized in that the section of the inner channel is rec- . tangular.

3. A structural member as in Claim 2, characterized in that it is composed of four right parallelepi- pedal portions of rectangular section integral with one another, namely two side portions (1 a) identical with one another and one upper central portion (1b) and one lower central portion (1 c) of equal width which are placed between the said two side portions, the top face of the upper central portion (1b) rising above the top faces of the side portions to form the aforesaid projection and the bottom face of the lower central portion (1 c) being recessed with respect to the bottom faces of the side portions to form the bottom of the said groove, the bottom face of the upper central portion (1b), the top face of the lower central portion (1 c) and one portion of the inner faces of the side portions (1 a) forming the walls of the inner channel (2) and the endfaces of the upper central portion (1 b) and of the lower central portion (1 c) extending by equal amounts beyond the corresponding endfaces of the side portions (1 a).

4. A structural member as in Claim 3, characterized in that it includes at least one screw (3) arranged detachably and able to rotate in a cylindrical seating (4) of which the axis is arranged vertically in the longitudinal central plane of the member (1), the total length of this screw being at most equal to the width of the sidefaces of the member (1) so as to enable assembly of two members (1) mounted one upon the other, by screwing.

5. A structural member as in Claim 4, characterized in that the said seating (4) is composed of two vertical coaxial bores (4a, 4b) formed though each of the two central portions (1 b, 1 c) of the member (1), the bore (4a) passing through the upper central portion (1b) being threaded and receiving the head (3a) of the screw (3) whilst leaving at the rear of the latter a certain length of free thread and the bore (4b) passing through the lower central portion (1c) being without thread and receiving a portion of the screw (3) situated immediately to the rear of the thread on it at the front end (3e) which projects from the bottom of the groove in the member so as to enable assembly of the two members (1) mounted one upon the other by screwing the threaded end (3e) of the screw (3) associated with the member (1) on top into the upper portion (4a) of a bore in the member (1) underneath.

6. A system of dismountable construction comprising a structural member as in Claim 1 and an upright, characterized in that the upright consists of a prismatic body which has in general the shape of a right parallelepiped of square section and is of the same height as the sidefaces (1a) of the member (1) and of the same width as the latter and of which at least one of the four sidefaces is equipped with a prismatic appendage (8) forming an assembly tenon arranged so as to be able to be fitted into the ends of the inner channel (2) in the member (1).

7. A system of construction 3, characterized in that those sidefaces of the upright (7) which are equipped with the appendages (8) form grooves the width of which corresponds with that of the central portions of the member (1) and the depth of which is at least equel to the amount of projection of the latter with respect to the endfaces of the side portions (1 a) of the member (1).

8. A system of construction as in Claim 7, characterized in that each of the appendages (8) has at least one vertical cylindrical hole (9) through it, arranged so as to enable the central portion (3b) of a fixing screw (3) of the members (1) to pass through and placed so as to arrive in a position coaxial with a corresponding cylindrical seating (4) in one of the said members (1) when the appendage (8) is engaged in the inner channel (2) in the latter, whilst the end of the member (1) comes to butt against the bottom of the groove (10) arranged in that face. of the upright (7) which is equipped with the appendage (8).

9. A dismountable construction realized by assembly of a plurality of uprights (7) and structural members (1) as in Claim 1, by means of the system of construction as in Claim 6.

## Patentansprüche

1. Bauelement, bestehend aus einem Teil mit der allgemeinen Form eines geradlinigen Parallelepipeds mit rechteckigem Querschnitt, das wenigstens eine Nut mit flachem Boden aufweist, die sich über seine gesamte untere Fläche erstreckt und das wenigstens einen hervorspringenden Abschnitt aufweist, der sich über die obere Fläche erstreckt und einen Vorsprung bildet, der an die Nut angepaßt ist, dadurch gekennzeichnet, daß es einen an beiden Enden offenen Innenkanal (2) aufweist, der sich parallel zu den oberen und unteren Flächen des Teils über dessen gesamte Länge erstreckt.

2. Bauelement nach Anspruch 1, dadurch gekennzeichnet, daß der Querschnitt des Innenkanals rechtwinklig ist.

3. Bauelement nach Anspruch 2, dadurch gekennzeichnet, daß es aus vier geradlinigen parallelepipedförmigen Abschnitten mit rechtwinkligen Querschnitten besteht, die fest miteinander verbunden sind, nämlich zwei zueinander identische Seitenabschnitte (1a), einen oberen mittigen Abschnitt (1b) und einen unteren mittigen Abschnitt (1c) gleicher Breite, wobei letztere zwischen den beiden Seitenabschnitten (1 a) angeordnet sind, wobei die obere Fläche des oberen mittigen Abschnitts (1 b) die oberen Flächen der Seitenabschnitte überragt und dadurch den Vorsprung bildet und die untere Fläche des unteren mittigen Abschnitts (1c) zurückversetzt ist bezüglich der Seitenabschnitte und so den Boden der Nut bildet, während die untere Fläche des oberen mittigen Abschnitts (1b), die obere Fläche des unteren mittigen Abschnitts (1c) und ein Teil der Innenflächen der Seitenabschnitte (1a) die Wände des Innenkanals (2) bilden und die Endflächen des oberen mittigen Abschnitts (1 b) und des unteren mittigen Abschnitts (1 c) um denselben Abstand die zugehörigen Endflächen der Seitenabschnitte (1 a) überragen.

4. Bauelement nach Anspruch 3, dadurch gekennzeichnet, daß es wenigstens eine Schraube (3) aufweist, die lösbar und drehbar in einer zylindrischen Aussparung (4) angeordnet ist, dessen Achse senkrecht in der mittleren Längsebene des Teils (1) angeordnet ist, wobei die Gesamtlänge der Schraube wenigstens gleich der Breite der Seitenflächen des Teils (1) derart ist, daß der Zusammenbau mittels Verschraubens zweier aufeinander angeordneter Elemente (1) ermöglicht wird.

5. Bauelement nach Anspruch 4, dadurch gekennzeichnet, daß die Aussparung (4) aus zwei senkrechten koaxialen Bohrungen (4a, 4b) besteht, die jeweils in einem der beiden mittigen Abschnitte (1 b, 1c) des Teils (1) ausgebildet sind, wobei die den oberen mittigen Abschnitt (1 b) durchsetzende Bohrung (4a) mit einem Gewinde versehen ist und den Kopfteil (3a) der Schraube (3) aufnimmt, an den sich ein gewindefreier Abschnitt anschließt und die den unteren mittigen Abschnitt (1c) durchsetzende Bohrung (4b) kein Gewinde aufweist und denjenigen Abschnitt der Schraube (3a) aufnimmt, der hinter dem vorderen Gewindeende (3e) der Schraube angeordnet ist, welcher aus dem Boden der Nut des Teils hervorspringt, so daß der Zusammenbau zweier aufeinander angeordneter Teile (1) mittels Verschraubens des Gewindeendes (3e) der Schraube (3) erfolgt, die dem oberen Teil (1) zugeordnet ist und in den oberen Abschnitt (4a) einer Bohrung des unteren Teils (1) eingreift.

6. Zerlegbarer Konstruktionsaufbau mit einem Bauteil gemäß Anspruch 1 und einer Stütze, dadurch gekennzeichnet, daß die Stütze aus einem prismaförmigen Körper besteht, der die allgemeine Form eines geradlinigen Parallelepipeds mit viereckigem Querschnitt aufweist, gleicher Höhe wie die Seitenflächen (1a) des Teils (1) und gleicher Breite wie dieses, wobei wenigstens eine der vier Seitenflächen mit einem prismaförmigen Vorsprung (8) versehen ist, der einen Haltezapfen bildet und derart ausgestaltet ist, daß er in die Enden des Innenkanals (2) des Teiles (1) eingreifen kann.

7. Konstruktionsaufbau (3), dadurch gekennzeichnet, daß die Seitenflächen der Stütze (7) mit den Vorsprüngen (8) Nuten bilden, deren Breite derjenigen der mittigen Abschnitte des Teils (1) entspricht und deren Tiefe wenigstens gleich dem hervorspringenden Abstand der letzten ist bezüglich der Endflächen der Seitenabschnitte (1 a) des Teils (1).

8. Konstruktionsaufbau nach Anspruch 7, dadurch gekennzeichnet, daß jeder der Vorsprünge (8) von wenigstens einem senkrechten zylindrischen Loch (g) durchsetzt ist, das derart ausgestaltet ist, daß es vom mittleren Abschnitt (3b) einer Befestigungsschraube (3) des Teils (1) durchsetzt werden kann und derart angeordnet ist, daß es eine koaxiale Stellung zu einer zu einem der Teile (1) gehörenden zylindrischen Aussparung (4) einnehmen kann, wenn der Vorsprung (8) in den Innenkanal (2) des letzteren eingreift, wobei das Ende des Teils (1) am Boden der Nut (10) in der Fläche der Stütze (7) mit dem Zapfen (8) anliegt.

9. Zerlegbare Konstruktion hergestellt durch Zusammenbau einer Vielzahl von Stützen (7) und von Bauteilen (1) nach Anspruch 1, mittels eines Konstruktionsaufbaus nach Anspruch 6.
